# EUROPÄISCHE PATENTSCHRIFT

(11) **EP 1 424 460 B1**
(45) Veröffentlichungstag und Bekanntmachung des Hinweises auf die Patenterteilung: **19.12.2007**
(21) Anmeldenummer: 03021781.4
(22) Anmeldetag: 26.09.2003
(51) Int. Cl.: E05C 9/04, E05B 53/00

(54) **Umlenkgetriebe für einen Treibstangenverschluss**
Reversing linkage for an espagnolette
Liaison de renversement pour une crémone

(30) Priorität: 29.11.2002 DE 10255733
(43) Veröffentlichungstag der Anmeldung: 02.06.2004
(73) Patentinhaber: KFV Karl Fliether GmbH & Co. KG, 42549 Velbert (DE)
(72) Erfinder: Raisig, Alexander, 45529 Hattingen (DE)
(74) Vertreter: Grundmann, Dirk

(56) Entgegenhaltungen:
- DE-B- 1 095 709
- FR-A- 2 435 586
- GB-A- 2 337 556

## Beschreibung

Die Erfindung betrifft ein Umlenkgetriebe gemäß Gattungsbegriff des Anspruchs 1.

Ein derartiges Umlenkgetriebe ist aus der GB 2337556 vorbekannt. Die Schubkörper werden dort von Rollen ausgebildet und liegen in einem Kanal.

Ein ähnliches Umlenkgetriebe beschreibt die FR 2435586. Der Boden des Führungskanals wird von der Breitseite einer unten liegenden Treibstange gebildet. Die Decke des Führungskanals wird von der Breitseite einer oben liegenden Treibstange gebildet.

Der Erfindung liegt die Aufgabe zugrunde, das gattungemäße Umlenkgetriebe funktionstechnisch weiterzubilden.

Gelöst wird die Aufgabe durch die in den Ansprüchen angegebene Erfindung.

Es sind eine Vielzahl von rundzylindrischen Schubkörpern vorgesehen, die in Form zweier lückenloser Reihen in einer 180°-Führung des Getriebegehäuses verschieblich angeordnet sind. Die Kraftübertragung erfolgt über mehrere Kraftübertragungsglieder, die zudem in einer 180°-Führung des Getriebegehäuses verschieblich angeordnet sind, so dass auch das Getriebegehäuse einen Beitrag zur Kraftübertragung liefert. Die Kraftübertragungsglieder sind zwischen Angriffsgliedern der Treibstangenabschnitte angeordnet. Diese Angriffsglieder können von Abwinklungen der Treibstange gebildet sein, die in die 180°-Führung des Getriebegehäuses hineinragen. Die Kraftübertragung erfolgt von der einen Treibstange auf die andere Treibstange durch einen Druck, der auf die Schubkörper ausgeübt wird, so dass diese sich entlang der 180°-Führung innerhalb des Getriebegehäuses verlagern können. Weiter ist es vorgesehen, dass die Schubkörper von den Angriffsgliedern, also beispielsweise von Abwinklungen der Treibstange, an der Wandung einer die 180°-Umlenkführung bildenden Gehäuseaussparung entlangschiebbar sind. Die Gehäuseaussparung ist als Ringkanal ausgebildet. Dieser Ringkanal besitzt zwei sich parallel zueinander in Richtung der Verlagerungsrichtung der Treibstange erstreckende Abschnitte. In diesen Abschnitten bewegen sich bei der Treibstangenverlagerung die Angriffsglieder. Die beiden sich geradlinig erstreckenden Abschnitte sind durch Bogenabschnitte miteinander verbunden, die die Gehäuseschmalseitenwände bilden. Entlang der Bogenabschnitte verschieben sich die Schubkörper, wenn auf sie Druck ausgeübt wird. In einer vorteilhaften Ausgestaltung sind die Schubkörper in der Lage, entlang der Gehäusewandung zu rollen. Sie sind demzufolge als Rollkörper ausgebildet. Dies ist im Bereich der Bogenabschnitte von Vorteil. Dort können die Rollkörper abrollen. Die Schubkörper können aber auch entlang der Gehäuseaussparungswandung gleiten. Die Schubkörper liegen lose und in einander berührender Anlage in der Gehäuseaussparung ein. Ein Schubkörper liegt dann hinter dem anderen. Der Ringkanal besitzt in seiner Mitte einen sich in Richtung der Gehäuseerstreckung erstreckenden Steg. Dieser Steg besitzt etwa die Höhe der Schubkörper. Dies bringt den Vorteil, dass ein auf den Steg gesetzter Deckel die Schubkörper in der Führung hält. Der Deckel erstreckt sich dabei nicht über die gesamte Fläche der Gehäuseaussparung. Es reicht wenn der Deckel genügend große Abschnitte der Schubkörper überfängt. Es ist von Vorteil, dass zwischen der Gehäuseinnenwandung und dem Rand des Deckels ein Freiraum verbleibt, da in diesen Freiraum das Angriffsglied der Treibstange einragen kann. Da insgesamt zwei Reihen von Schubkörpern vorgesehen sind, die mit nur geringem Spiel aneinander liegen, werden Hin- und Rückbewegung einer Treibstange auf eine andere Treibstange übertragen. Eine der beiden Treibstangen kann an ihrem Ende einen Riegelkopf aufweisen, der in ein Gegenschließteil eines Türrahmens oder dergleichen eingreifen kann. Die andere Treibstange kann von einem Schloss oder dergleichen angetrieben werden.

Der Gegenstand der Erfindung ist nachstehend anhand eines zeichnerisch veranschaulichten Ausführungsbeispieles dargestellt. Es zeigt:
- Fig. 1: eine Ansicht des komplett montierten Treibstangenumlenkgetriebes im Profil,
- Fig. 2: eine Draufsicht auf das komplette Treibstangenumlenkgetriebes, wobei das Getriebegehäuse 2 zur Einsicht aufgebrochen ist,
- Fig. 3: den Schnitt gemäß der Linie IV-IV in Fig. 2,
- Fig. 4: der Aufbruch aus Fig. 2 gemäß dem Schnitt V-V in Fig. 3, aufgeschnitten,
- Fig. 5: die klappfigürliche Seitenansicht von Fig. 2, das Getriebegehäuse zur Einsicht aufgebrochen,
- Fig. 6: den Schnitt gemäß der Linie VI-VI in Fig. 5,
- Fig. 7: der Aufbruch aus Fig. 6 gemäß dem Schnitt VII-VII in Fig. 6,
- Fig. 8: ein zerlegtes Treibstangenumlenkgetriebe in isometrischer Darstellung,
- Fig. 9: ein Treibstangenumlenkgetriebe in Grundstellung, das Getriebegehäuse ist zur Einsicht aufgebrochen,
- Fig. 10: ein Treibstangenumlenkgetriebe, bei Betätigung halb ausgefahren, das Getriebegehäuse zur Einsicht aufgebrochen und
- Fig. 11: ein Treibstangenumlenkgetriebe in der Endposition nach der Betätigung, das Getriebegehäuse zur Einsicht aufgebrochen.

Das Ausführungsbeispiel ist ein Kantriegelgetriebe. Im Eckbereich eines nicht dargestellten Türflügels kann der mit der Bezugsziffer 3 bezeichnete, winkelförmig gestaltete Stulp montiert werden. Rückwärtig des Stulps 3 befindet sich eine Riegelstange 4 mit einem endseitigen, trapezförmigen Riegelkopf 15, der durch eine Öffnung im Winkel des Stulps austreten kann. Mittels eines Stufendornes 13, der ein Langloch der Riegelstange 4 durchgreift, ist die Riegelstange 4 am Stulp 3 verschiebbar gehalten. Das dem Riegel 15 abgewandte Ende der Riegelstange 4 ragt in ein Getriebegehäuse 2 hinein. In das Getriebegehäuse 2 ragt auch ein Ende einer Treibstange 5 hinein, die von einem nicht dargestellten Verschluss verlagert werden kann. Um den Riegel 15 durch das Fenster im Stulp 3 hinaus zu verlagern, muss die Treibstange 5 in Gegenrichtung zur Riegelstange 4 verlagert werden.

Die Bewegungsumkehr erfolgt innerhalb des Getriebegehäuses 2. Das Getriebegehäuse 2 besteht aus einem Druckgusskörper, der im Inneren eine ringförmig geschlossene Aussparung aufweist, die vom Stulp 3 verschlossen ist.

Die ringförmige Aussparung 7 besitzt eine äußere Wandung 8, die zwei parallel zueinander verlaufende Wandungsabschnitte ausbildet, die über einen 180°-Bogen miteinander verbunden sind. Die innere Wandung 9 der Aussparung 7 wird von einem Steg ausgebildet. Der Boden der Aussparung bildet eine Laufbahn 10. Der Übergang des Bodens zu den beiden Wänden 8, 9 der Aussparung 7 erfolgt über eine schmale Nut 11.

Innerhalb der ringförmig geschlossenen Aussparung 7 liegen dicht an dicht zylinderförmige Schubkörper 6. In diametraler Gegenüberlage ragen Abwinklungen der Treibstangen 4, 5 zwischen die Schubkörper 6. Diese Abwinklungen bilden Angriffsglieder 14. Im Bereich der Angriffsglieder 14 bilden die Treibstangen verrundete Schrägen 18 aus. Hierdurch wird verhindert, dass die Enden der Treibstangen gegeneinanderfahren.

Wie insbesondere der Fig. 3 zu entnehmen ist, ist der Steg 16 mit einem Deckel 12 versehen. Der Randbereich des Deckels 12 ragt über die Aussparung 7. Er ist mit Haltebolzen 23 am Steg 16 befestigt.

Die Angriffsglieder 14 sitzen an verschmälerten Endabschnitten der Treibstangen 4, 5. Diese verschmälerten Abschnitte durchragen Aussparungen 22 des Gehäuses 2. Die verschmälerten Abschnitte liegen zwischen Stulp 3 und Deckel 12. Der Rand des Deckels überfängt dabei die Stirnseiten der Schubkörper 6. Die Abwinklungen 14 der Treibstange 4, 5 ragen am Deckel vorbei in einen Zwischenraum zwischen den Schubkörpern 6. Der Spalt zwischen dem Deckel 12 und der Wandung 8 ist so groß gewählt, dass die Abwinklung 14 dort hindurchgreifen kann, aber andererseits so klein, dass die Schubkörper 6 durch diesen Spalt nicht hindurchtreten können, sondern zwischen Rand des Deckels 12 und Laufbahn 10 geführt sind.

Die Funktionsweise der Vorrichtung ist die Folgende: Ein nicht dargestellter Treibstangenverschluss verlagert die Treibstange 5 in Richtung weg vom Getriebegehäuse 2. Ausgehend von einer Betriebsstellung, wie sie in der Fig. 9 dargestellt ist, verschiebt das Angriffsglied 14 die Treibstange 5 die zylinderförmigen Schubkörper 6 entlang der Laufbahn 10 um die Bogenabschnitte der Aussparung 7. Der letzte in der Reihe liegende Schubkörper 6 beaufschlagt das Angriffsglied 14 der den Riegelkopf 15 aufweisenden Treibstange 4. Die Treibstange 4 verlagert sich demzufolge entgegengesetzt zur Treibstange 5 über die in Fig. 10 dargestellte Zwischenstellung hinaus bis in die in Fig. 11 dargestellte Verriegelungsstellung.

Wird der Verschluss in einer Betriebsstellung gemäß Fig. 11 betätigt, so wird die Treibstange 5 auf das Getriebegehäuse 2 zu verlagert. Einhergehend damit beaufschlagt das Angriffsglied 14 der Treibstange 5 das erste der reihenförmig hintereinanderliegenden Schubkörper 6 und schiebt die Restlichen über die Laufbahn 10 innerhalb der Aussparung 7 um die 180°-Führung herum, so dass der dann zuvorderst liegende Schubkörper 6 das Angriffsglied 14 der den Riegelkopf 15 tragenden Treibstange 4 beaufschlagt. Über die in Fig. 10 dargestellte Zwischenstellung wird sodann die in Fig. 9 dargestellte Entriegelungsstellung erreicht.

## Patentansprüche

1. Umlenkgetriebe für einen Treibstangenverschluss (1) mit einem insbesondere rückwärtig an einem Stulp (3) vorgesehenen Getriebegehäuse (2), in welches Abschnitte zweier Treibstangen (4, 5) ragen, welche derart mit einem um 180° umlenkgeführten Kraftübertragungsmittel (6) miteinander bewegungsgekoppelt sind, dass eine Linearbewegung einer der beiden Treibstangen (4, 5) in eine Richtung die andere Treibstange (4, 5) in Gegenrichtung antreibt, wobei das Kraftübertragungsmittel eine Vielzahl von aneinander anliegenden Schubkörpern (6) aufweist, die in Form zweier lückenloser Reihen in einer von einer Gehäuseaussparung gebildeten 180°-Führung (7, 8, 9, 10) des Getriebegehäuses (2) verschieblich angeordnet sind, mit einem in der Mitte der Gehäuseaussparung sich erstreckenden Steg (16) etwa von der Höhe der Schubkörper (6), **dadurch gekennzeichnet, dass** die Schubkörper (6) rundzylindrische Körper sind, welche von einem lediglich dem Randbereich der Gehäuseaussparung übergreifenden Deckel (12) in der Führung gehalten werden, wobei der Spalt zwischen Deckel (12) und der Wandung der Gehäuseaussparung so groß ist, dass die Abschnitte der beiden Treibstangen (4, 5) dort hineinragen können.

2. Umlenkgetriebe nach Anspruch 1, **dadurch gekennzeichnet, dass** die Schubkörper (6) zwischen Angriffsgliedern (14) der Treibstangenabschnitte angeordnet sind.

3. Umlenkgetriebe nach Anspruch 2, **dadurch gekennzeichnet, dass** die Angriffsglieder (14) Abwinklungen der Treibstangenabschnitte sind.

## Claims

1. Reversing linkage for an espagnolette (1) with a linkage housing (2), which is provided in particular to the rear of a lock case front (3) and into which there protrude portions of two drive rods (4, 5), which are coupled in terms of movement to each other by a 180°-reversal-guided force transmission means (6) in such a way that a linear movement of one of the two drive rods (4, 5) in one direction drives the other drive rod (4, 5) in the opposite direction, the force transmission means having a multiplicity of thrust bodies (6) lying one against the other, which are displaceably arranged in the form of two continuous rows in a 180° guide (7, 8, 9, 10) of the linkage housing (2) formed by a housing recess, with a web (16) that is approximately the same height as the thrust bodies (6) extending in the center of the housing recess, **characterized in that** the thrust bodies (6) are round-cylindrical bodies which are held in the guide by a cover (12) reaching only over the edge region of the housing recess, the gap between the cover (12) and the wall of the housing recess being large enough that the portions of the two drive rods (4, 5) can protrude in there.

2. Reversing linkage according to Claim 1,
**characterized in that** the thrust bodies (6) are disposed between engaging elements (14) of the drive rod portions.

3. Reversing linkage according to Claim 2,
**characterized in that** the engaging elements (14) are angled-away pieces of the drive rod portions.

## Revendications

1. Liaison de renversement pour une fermeture à crémone (1) comprenant un logement de liaison (2) prévu en particulier à l'arrière sur un embouti (3), dans lequel s'étendent les sections de deux tiges de crémone (4, 5) qui sont couplées en mouvement l'une à l'autre avec un moyen de transmission de force (6) guidé en déviation à 180° de telle sorte qu'un mouvement linéaire de l'une des deux tiges de crémone (4, 5) dans une direction entraîne l'autre tige de crémone (4, 5) dans la direction opposée, où le moyen de transmission de force comprend une pluralité d'éléments de poussée (6) reposant l'un contre l'autre qui sont agencés de façon coulissante sous la forme de deux rangées sans espaces dans une commande à 180° formée par un évidement du logement (7, 8, 9, 10) du logement de la liaison (2), avec une nervure (16) sensiblement de la hauteur des éléments de poussée (6) s'étendant au milieu de l'évidement du logement, **caractérisée en ce que** les éléments de poussée (6) sont des éléments cylindriques ronds qui sont maintenus dans la commande par un couvercle (12) recouvrement seulement la zone de bord de l'évidement du logement, la fente entre le couvercle (12) et la paroi de l'évidement du logement étant suffisamment grande pour que les sections des deux tiges de crémone (4, 5) puissent y pénétrer.

2. Liaison de renversement selon la revendication 1, **caractérisée en ce que** les éléments de poussée (6) sont agencés entre des composants d'engagement (14) des sections des tiges de crémone.

3. Liaison de renversement selon la revendication 2, **caractérisée en ce que** les composants d'engagement (14) sont des courbures des sections des tiges de crémone.
